# FASCICULE DE BREVET EUROPEEN

(11) **EP 2 530 220 B1**
(45) Date de publication et mention de la délivrance du brevet: **05.11.2014**
(21) Numéro de dépôt: 12169699.1
(22) Date de dépôt: 29.05.2012
(51) Int. Cl.: E04G 15/04, E04G 15/06

(54) **Boîte extractible de réservation pour l'incorporation de canalisations dans une dalle de béton et procédé de mise en oeuvre**
Herausnehmbares Aussparungsgehäuse für den Einbau von Kanalisationsleitungen in eine Betonplatte, und Einbauverfahren
Removable reservation box for the installation of pipes in a concrete slab and method for implementing same

(30) Priorité: 30.05.2011 FR 1154683
(43) Date de publication de la demande: 05.12.2012
(73) Titulaire: Ain Corporation, 01390 Civrieux (FR)
(72) Inventeur: Genevois, David, 01390 Civrieux (FR)
(74) Mandataire: Thibault, Jean-Marc

(56) Documents cités:
- DE-A1- 3 014 624
- FR-A1- 2 722 818
- FR-A1- 2 789 711

## Description

La présente invention concerne le domaine technique de l'incorporation au sein d'une dalle béton, de canalisations faisant partie d'une installation de circulation d'un fluide telle qu'une installation de plomberie, de climatisation, de chauffage ou de gaz.

Dans le domaine ci-dessus, il est connu de faire passer des canalisations ou tubes pour la circulation d'un fluide à l'intérieur de gaines ou de fourreaux de protection qui sont disposés dans le coffrage d'une dalle avant le coulage du béton. Classiquement, ces fourreaux doivent après séchage du béton, être accessibles à partir de la face supérieure de la dalle afin de permettre leur reprise pour y introduire des tubes de circulation d'un fluide.

Pour permettre la reprise de ces fourreaux, il est connu de positionner sur le coffrage de la dalle, les fourreaux dont les extrémités sont insérées par exemple dans un bloc de polystyrène ou comme décrit par le brevet FR 2 789 711 dans une boîte de réservation. Après le coulage et le séchage du béton, le bloc de polystyrène est détruit ou le couvercle de la boîte de réservation est retiré permettant ainsi de libérer l'extrémité des fourreaux. Il est ainsi possible de préserver la liberté des extrémités d'un fourreau incorporé dans une dalle de béton et d'assurer l'accessibilité de ces extrémités à partir de la face supérieure de la dalle. Après le passage des tubes dans les fourreaux de la dalle, du béton est coulé à l'intérieur des boîtes ou de l'espace laissé libre par le bloc de polystyrène.

Une telle technique donne satisfaction en pratique. Toutefois, il doit être considéré que de telles boîtes généralement réalisées en matière plastique restent à demeure intégrées dans la dalle de béton. Or, le recyclage d'une telle dalle s'avère délicate à mener à bien dans la mesure où cette dalle présente du béton dans lequel de la matière plastique est incluse. Par ailleurs, l'incorporation d'une telle boîte dans la dalle pose quelquefois un problème de finition au niveau de la surface supérieure de la dalle. En effet, la présence de cette boîte empêche d'obtenir une surface lisse entre la partie du béton venant combler l'intérieur de la boîte et la surface supérieure de la dalle.

La demande de brevet FR 2 722 818 décrit un dispositif de réservation de gaines comportant un récipient ou une boîte réutilisable. Cette boîte est munie de moyens d'ancrage dans une dalle de construction. Ces moyens d'ancrage sont constitués par des pieds vissés dans le fond du récipient et munis de fers à béton.

Le retrait d'une telle boîte après le coulage du béton s'avère délicate à mener à bien en raison de la mise en oeuvre d'un système vis-écrou et du possible blocage qui en découle. Par ailleurs, une telle boîte s'avère difficile en pratique, à fixer aux armatures positionnées dans la dalle de construction.

La présente invention vise à remédier aux inconvénients ci-dessus en proposant une solution pour permettre l'incorporation simple et rapide dans une dalle béton de canalisations, tout en facilitant les opérations ultérieures de finition et de recyclage d'une dalle béton réalisée avec une telle boîte de réservation.

La présente invention vise à proposer une boîte de réservation conçue pour être positionnée correctement et facilement tout en étant extraite facilement après le coulage et le séchage du béton.

Pour atteindre un tel objectif, l'invention concerne une boîte de réservation destinée à être placée dans le coffrage d'une dalle de béton, pour l'incorporation dans la dalle de canalisations, cette boîte se présentant sous la forme d'un corps creux comportant :
- un fond pourvu extérieurement d'au moins trois pieds d'appui sur le coffrage,
- une paroi latérale s'élevant à partir du fond et pourvue de moyens de passage pour au moins un fourreau de protection d'une canalisation, cette paroi latérale délimitant à l'opposé du fond, une ouverture destinée à être obturée par un couvercle,
- un dispositif d'accrochage de la boîte à une structure de maintien,
- un système pour extraire le boite incorporée dans le béton.

Selon l'invention, la boîte de réservation comporte en tant que système pour extraire la boîte incorporée dans le béton :
- pour chaque pied, un système de désolidarisation de la boîte par rapport aux pieds qui sont destinés à rester incorporés dans la dalle de béton, le système de désolidarisation comportant pour chaque pied, un téton s'étendant extérieurement à partir du fond de la boîte et un fût tubulaire formant pied, fermé à une extrémité et ouvert à l'autre extrémité pour être engagé sur le téton et venir en butée contre le fond de la boîte,
- et un système pour supprimer l'accrochage de la boîte par rapport à la structure de maintien.

De plus, la boîte selon l'invention peut présenter en outre en combinaison au moins l'une et/ou l'autre des caractéristiques additionnelles suivantes :
- chaque pied est pourvu à partir de son extrémité ouverte, d'un épaulement d'appui sur le fond de la boîte,
- le système de suppression de l'accrochage est accessible par l'intérieur de la boîte,
- le système de suppression comporte au moins une fenêtre d'accès aménagée dans le fond et/ou la paroi de la boîte, débouchant sur un lien d'accrochage,
- chaque fenêtre débouche sur un anneau d'accrochage aménagé pour s'étendre à distance du fond et/ou de la paroi de la boîte pour assurer le passage d'un lien d'accrochage,
- la paroi latérale présente une forme en dépouille convergente vers le fond,
- le fond de la boîte présente une forme de quadrilatère et se trouve équipé d'un pied au centre et à chacun de ses coins,
- la boîte comporte au moins un système d'assemblage entre deux boîtes montées côte à côte, le système d'assemblage comportant une barre de liaison avec deux pieds appartenant aux deux boîtes.

Un autre objet de l'invention est de proposer une méthode simple pour incorporer dans une dalle béton des canalisations et des boîtes de réservation tout en permettant l'extraction de la boîte de réservation après coulage de la dalle béton et l'incorporation des canalisations.

Pour atteindre un tel objectif, le procédé d'incorporation de canalisations diverses d'une dalle de béton comporte les étapes suivantes :
- disposer dans le coffrage au moins une boîte d'incorporation, de manière à placer les pieds de la boîte en appui sur le fond du coffrage,
- accrocher la boîte à une structure de maintien,
- introduire au moins un fourreau de protection d'une canalisation à l'intérieur de la boîte par les moyens de passage offerts par la paroi latérale de la boîte,
- fermer la boîte au moyen d'un couvercle.

Selon l'invention, le procédé consiste après le coulage du béton et sa solidification et l'ouverture de la boîte :
- à supprimer l'accrochage de la boîte par rapport à la structure de maintien,
- et à assurer un effort de traction sur la boîte pour assurer la désolidarisation de la boîte par rapport aux pieds qui restent ancrés dans le béton.

De plus, le procédé selon l'invention peut consister à supprimer l'accrochage de la boîte, en coupant des liens accessibles chacun par une fenêtre d'accès aménagée dans le fond et/ou la paroi de la boîte.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective de dessus d'une boîte conforme à l'invention avec le couvercle en élévation par rapport à la boîte.
La **Figure 2** est une vue en perspective de dessous d'une boîte conforme à l'invention.
La **Figure 3** est une vue en perspective d'un exemple de réalisation d'un pied pour une boîte conforme à l'invention.
La **Figure 4** est une coupe en élévation schématique prise sensiblement selon les lignes **IV-IV** de la **Fig. 5** et illustrant la mise en oeuvre selon un procédé conforme à l'invention, de la boîte de réservation incorporée dans la dalle béton.
La **Figure 5** est une vue de dessus selon la flèche **V** de la boîte de réservation illustrée à la **Fig. 4** et incorporée dans la dalle béton, après enlèvement du couvercle.
La **Figure 6** est une coupe en élévation schématique analogue à la **Fig. 4** et illustrant la mise en oeuvre selon le procédé conforme à l'invention, après extraction de la boîte de réservation.
La **Figure 7** est une vue en perspective d'un ensemble de boîtes conformes à l'invention.
La **Figure 8** est une vue en perspective d'un exemple de réalisation d'un système d'assemblage entre deux boîtes.

Comme cela apparaît plus précisément aux **Fig. 1** à **3****,** l'objet de l'invention concerne une boîte de réservation **1** se présentant sous la forme d'un corps creux **2** comportant un fond **3** pourvu extérieurement d'au moins trois et de préférence cinq pieds **4** d'appui sur un coffrage **C** tel que cela sera illustré dans la suite de la description. Dans l'exemple illustré, le fond **3** possède une forme de quadrilatère. Les pieds d'appui **4** sont situés à chaque coin du fond **3** et au centre de ce dernier.

Le corps creux **2** comporte également une paroi latérale **6** s'élevant à partir du fond **3** délimitant à l'opposé du fond **3,** une ouverture **8** destinée à être obturée par un couvercle **9.** Le couvercle **9** est réalisé pour venir s'emboîter sur le bord supérieur de la paroi latérale **6.** Le couvercle **9** est pourvu de picots **9₁** délimitant entre eux une gorge de passage et de maintien de liens de fixation de la boîte. Le corps creux **2** peut présenter tout autre forme extérieure appropriée à sa fonction et présente dans l'exemple préféré illustré, une forme sensiblement hexaédrique de sorte que la paroi latérale **6** comporte quatre faces **6₁** à **6₄.** Selon une variante préférée de réalisation, la paroi latérale **6** présente une forme en dépouille convergente vers le fond **3.** Ainsi, le corps **2** présente une forme tronc pyramidale convergent vers le fond **3.**

De manière classique, la paroi latérale **6** est pourvue de moyens **11** de passage pour au moins un fourreau **12** de protection d'une canalisation (Fig. **5** et **6****).** Avantageusement, une seule face par exemple **6₁** de la paroi latérale présente des moyens **11** pour le passage de plusieurs fourreaux de protection par exemple au nombre de cinq dans l'exemple illustré **(****Fig. 2****).** Bien entendu, cette face **6₁** peut présenter des moyens de passage **11** pour un nombre supérieur ou inférieur de canalisations. De même, chacune des faces **6₁** à **6₄** de la paroi latérale **6** peut présenter des moyens de passage **11** pour un ou plusieurs fourreaux de protection de canalisations.

Les moyens de passage **11** sont par exemple constitués pour chaque fourreau, par une région découpée, prédécoupée ou perforable aménagée dans la paroi latérale **6** pour présenter une moindre résistance à la rupture que le reste de la paroi latérale. De manière préférée mais non exclusive, cette région perforable possède une forme annulaire d'un diamètre inférieur ou égal au diamètre nominal du fourreau à incorporer de façon à permettre, après ouverture, un blocage relatif du fourreau par coincement. De même, cette région perforable peut prédéfinir plusieurs diamètres de passage pour autoriser l'usage de fourreaux de divers diamètres. Les moyens de passage **11** pourrait être réalisés de toute manière appropriée telle que par exemple par un perçage directement exécuté dans la paroi latérale **6** et obturé au moyen d'un bouchon amovible réalisé par exemple dans un matériau élastiquement déformable.

Le corps creux **2** comporte également un dispositif **13** d'accrochage de la boîte **1** à une structure de maintien **14** permettant de maintenir en position la boîte lors en particulier du coulage du béton. Dans l'exemple illustré, la structure de maintien **14** comporte des armatures destinées à être incorporées dans la dalle de béton à réaliser. Le dispositif d'accrochage **13** comporte des liens ou des attaches **15** assurant une liaison entre d'une part les armatures **14,** et d'autre part le fond **3** et/ou la paroi latérale **6.**

Dans l'exemple illustré, le système d'accrochage **13** comporte également au moins un crochet, un anneau ou un pontet **16** aménagé pour s'étendre à distance du fond **3** de la boîte et permettant d'assurer le passage d'un lien d'accrochage **15.** Chaque anneau **16** comporte ainsi dans l'exemple illustré une forme générale en « U » s'étendant à distance du fond de la boîte **1.** Chaque anneau comporte ainsi une âme **16₁** pourvue à chaque extrémité, d'une branche de liaison **16₂** au fond **3.** Dans l'exemple, le fond **3** est pourvu de quatre anneaux d'accrochage **16** aménagés en relation de chacune des faces **6₁** à **6₄.** Bien entendu, il est à noter que les anneaux **16** pourraient être aménagés sur la paroi latérale **6.**

De même, chaque anneau **16** peut être réalisé de manière différente. Ainsi, chaque anneau **16** peut être ouvert et non fermé comme illustré sur les dessins. Dans le même sens, chaque anneau **16** peut être réalisé directement entre deux lumières aménagées de manière voisine dans le fond **3** ou la paroi latérale **6.**

Conformément à l'invention, la boîte de réservation **1** comporte un système **17** pour extraire la boîte incorporée dans le béton. Le système d'extraction **17** comporte :
- pour chaque pied **4,** un système **18** de désolidarisation de la boîte **1** par rapport au pied **4,**
- et un système **19** pour supprimer l'accrochage de la boîte **1** par rapport à la structure de maintien **14.**

Le système d'extraction **17** permet ainsi après coulage et solidification du béton d'extraire la boîte **1** du béton en considérant que les pieds **4** restent incorporés dans la dalle de béton.

Tel que cela ressort plus précisément des **Fig. 2** et **3****,** le système de désolidarisation **18** comporte pour chaque pied **4,** un téton **21** s'étendant extérieurement à partir du fond **3** de la boîte dans lequel est destiné à être engagé un pied **4.** Chaque pied **4** se présente sous la forme d'un fût **tubulaire** fermé à une extrémité libre **4₁** destiné à venir en appui sur le coffrage C, et ouvert à l'extrémité opposée **4₂** pour être engagée sur le téton 21 et venir en butée contre le fond **3** de la boîte **1.** Il doit être considéré que l'engagement de chaque pied **4** sur un téton **21** est réalisé de manière que le téton **21** ne se trouve pas en contact avec le béton. A cet effet, chaque pied **4** recouvre complètement le téton **21** en venant en appui sur le fond **3** de la boîte. Il est à noter que l'engagement entre le téton **21** et le pied **4** peut être légèrement serré pour assurer un maintien relatif entre les pieds **4** et la boîte **1.** Toutefois, l'assemblage entre chaque téton **21** et le pied **4** est tel qu'un effort de traction exercé sur la boîte alors que les pieds **4** sont maintenus fixes permet une séparation entre la boîte **1** et les pieds **4.** Dans l'exemple illustré, chaque téton **21** possède une section circulaire apte à coopérer avec l'alésage délimité à l'intérieur du fût tubulaire du pied, à partir de l'extrémité ouverte **4₂.**

Selon une variante préférée de réalisation, chaque pied **4** est pourvu à partir de son extrémité ouverte **4₂,** d'un épaulement, d'une collerette ou d'une bague **24** s'étendant en saillie par rapport au pied pour venir en appui sur le fond **3** de la boîte. La collerette d'appui **24** permet d'assurer une reprise des efforts susceptibles d'intervenir sur la boîte **1** tout en constituant une barrière d'étanchéité pour le béton par rapport aux tétons **21.**

Selon une caractéristique avantageuse de réalisation, le système de suppression **19** de l'accrochage de la boîte **1** à la structure de maintien **14** est accessible par l'intérieur de la boîte **1.** Le système de suppression **19** comporte au moins une fenêtre d'accès **28** aménagée dans la paroi latérale **6** ou comme dans l'exemple illustré, dans le fond **3** de la boîte permettant d'accéder aux liens d'accrochage **15** qui assurent la liaison entre la boîte **1** et la structure de maintien **14.** Tel que cela apparaît plus précisément sur les **Fig. 1** et **2****,** une fenêtre d'accès **28** est aménagée pour s'étendre au moins en vis-à-vis de chaque anneau d'accrochage **16.** Par exemple, chaque fenêtre **28** est aménagée entre les branches **16₂** de l'anneau pour déboucher en regard de l'âme **16₁** de l'anneau.

La boîte **1** ainsi constituée est mise en oeuvre conformément à l'invention selon un procédé illustré plus précisément en relation des **Fig. 4** à **6** en vue de l'incorporation de canalisations diverses dans une dalle de béton armé.

Avant coulage du béton et après mise en place du coffrage **C** et de la structure de maintien **14** telle que des armatures métalliques, la boîte **1** est disposée à l'intérieur du coffrage **C** de manière à placer les pieds **4** en appui sur le fond du coffrage **C.** La boîte **1** est immobilisée au moyen de liens d'accrochage **15** passés dans les anneaux d'accrochage **16** et autour des armatures **14.** Il est à noter que dans cette position, comme cela apparaît plus précisément à la **Fig. 5****,** les liens d'accrochage **15** sont visibles ou accessibles à partir de l'intérieur de la boîte **1.** Il est à noter que la boite **1** peut être fixée à une structure de maintien **14** différente des armatures telles qu'illustrées sur les dessins. Ainsi, la structure de maintien **14** peut être une partie du coffrage **C.**

Le procédé selon l'invention fait également intervenir une étape de passage d'au moins un fourreau de protection **12** d'une canalisation à l'intérieur de la boîte par les moyens de passage **11** aménagés dans la paroi latérale **6** de cette dernière. Après mise en place du ou des fourreaux **12,** le couvercle **9** est mis en place pour assurer l'obturation de l'ouverture **8** de la boîte **1.**

Le béton destiné à former la dalle **31** est alors coulé de manière que la boîte **1** se trouve entièrement noyée dans la dalle **31.** Après séchage du béton, le couvercle **9** est enlevé ainsi qu'éventuellement la couche de béton superficielle recouvrant le couvercle **9.** Le procédé selon l'invention consiste alors à extraire la boîte **1** incorporée dans la dalle **31 (****Fig. 6****).** Selon une variante préférée de réalisation, le système **19** de suppression de l'accrochage de la boîte **1** par rapport aux armatures **14** est réalisé en coupant les liens **15** accessibles chacun par la fenêtre d'accès **28** aménagée dans le fond **3** de la boîte. Chaque lien **15** est coupé par exemple par l'intermédiaire d'un outil de coupe permettant de libérer la boîte **1** par rapport aux armatures **14.** Il est à noter qu'il pourrait être envisagé également de réaliser les anneaux **16** d'accrochage avec une faible résistance afin d'assurer leur rupture lors de l'application de l'effort de traction. Dans le même sens, il peut être prévu d'utiliser des liens **15** avec une faible résistance pour se casser lors de l'extraction de la boîte.

L'extraction de la boîte **1** consiste à exercer un effort de traction sur la boîte **1.** L'application de cet effort conduit à la séparation ou à la désolidarisation de la boîte par rapport aux pieds **4** qui restent ancrés dans la dalle **31.** L'effort de traction peut être effectué par tout outil adapté pour permettre d'assurer cet effort conduisant à l'extraction de la boîte par rapport à la dalle de béton **31.**

La **Fig. 7** illustre un système d'assemblage **35** permettant de solidariser entre elles, deux boîtes **1** montées côte à côte. Le système d'assemblage **35** comporte une barre de liaison **36** entre les deux pieds **4** appartenant à deux boîtes différentes. La barre de liaison **36** est équipée à chaque extrémité, d'une douille **37** de réception de l'extrémité libre **4₁** d'un pied **4.** Chaque douille de réception **37** possède une forme complémentaire de celle de l'extrémité du pied **4.** De préférence, la barre de liaison **36** est pourvue d'un trou **39** permettant le passage d'un organe de fixation dans le coffrage **C** de la dalle.

## Revendications

1. Boîte de réservation destinée à être placée dans le coffrage d'une dalle de béton, pour l'incorporation dans la dalle de canalisations, cette boîte se présentant sous la forme d'un corps creux **(2)** comportant :
- un fond **(3)** pourvu extérieurement d'au moins trois pieds **(4)** d'appui sur le coffrage **(C),**
- une paroi latérale **(6)** s'élevant à partir du fond **(3)** et pourvue de moyens **(11)** de passage pour au moins un fourreau **(12)** de protection d'une canalisation, cette paroi latérale délimitant à l'opposé du fond, une ouverture **(8)** destinée à être obturée par un couvercle **(9),**
- un dispositif **(13)** d'accrochage de la boîte à une structure de maintien **(14),**
- et un système pour extraire la boîte incorporée dans le béton, **caractérisée en ce que** le système **(17)** pour extraire la boîte **(1)** incorporée dans le béton comporte :
- pour chaque pied, un système **(18)** de désolidarisation de la boîte **(1)** par rapport aux pieds **(4)** qui sont destinés à rester incorporés dans la dalle de béton, le système de désolidarisation **(18)** comportant pour chaque pied **(4),** un téton **(21)** s'étendant extérieurement à partir du fond **(3)** de la boîte et un fût tubulaire formant pied, fermé à une extrémité **(4₁)** et ouvert à l'autre extrémité **(4₂)** pour être engagé sur le téton et venir en butée contre le fond de la boîte,
- et un système **(19)** pour supprimer l'accrochage de la boîte par rapport à la structure de maintien **(14).**

2. Boîte de réservation selon la revendication 1, **caractérisée en ce que** chaque pied **(4)** est pourvu à partir de son extrémité ouverte **(4₂),** d'un épaulement **(24)** d'appui sur le fond de la boîte.

3. Boîte de réservation selon la revendication 1, **caractérisée en ce que** le système de suppression **(i9)** de l'accrochage est accessible par l'intérieur de la boîte **(1).**

4. Boîte de réservation selon la revendication 3, **caractérisée en ce que** le système de suppression **(19)** comporte au moins une fenêtre d'accès **(28)** aménagée dans le fond et/ou la paroi de la boîte, débouchant sur un lien d'accrochage **(15).**

5. Boîte de réservation selon la revendication 4, **caractérisée en ce que** chaque fenêtre **(28)** débouche sur un anneau d'accrochage **(16)** aménagé pour s'étendre à distance du fond et/ou de la paroi de la boîte pour assurer le passage d'un lien d'accrochage **(15).**

6. Boîte de réservation selon l'une des revendications 1 à 5, **caractérisée en ce que** la paroi latérale **(6)** présente une forme en dépouille convergente vers le fond **(3).**

7. Boîte de réservation selon l'une des revendications 1 à 6, **caractérisée en ce que** le fond **(3)** de la boîte **(1)** présente une forme de quadrilatère et se trouve équipé d'un pied **(4)** au centre et à chacun de ses coins **(4).**

8. Boîte de réservation selon l'une des revendications 1 à 7, **caractérisée en ce qu'**elle comporte au moins un système d'assemblage **(35)** entre deux boîtes montées côte à côte, le système d'assemblage **(35)** comportant une barre de liaison **(36)** avec deux pieds **(4)** appartenant aux deux boîtes.

9. Procédé d'incorporation de canalisations diverses d'une dalle de béton (31) comportant les étapes suivantes :
- disposer dans le coffrage au moins une boîte d'incorporation **(1)** selon l'une des revendications 1 à 8, de manière à placer les pieds **(4)** de la boîte en appui sur le fond du coffrage **(C),**
- accrocher la boîte **(1)** à une structure de maintien **(14),**
- introduire au moins un fourreau **(27)** de protection d'une canalisation à l'intérieur de la boîte **(1)** par les moyens de passage **(11)** offerts par la paroi latérale **(6)** de la boîte,
- fermer la boîte **(1)** au moyen d'un couvercle **(9),**
**caractérisé en ce qu'**il consiste après le coulage du béton et sa solidification et l'ouverture de la boîte,
- à supprimer l'accrochage de la boîte **(1)** par rapport à la structure de maintien **(14),**
- et à assurer un effort de traction sur la boîte **(1)** pour assurer la désolidarisation de la boîte **(1)** par rapport aux pieds **(4)** qui restent ancrés dans le béton.

10. Procédé d'incorporation selon la revendication 9, **caractérisé en ce qu'**il consiste à supprimer l'accrochage de la boîte **(1),** en coupant des liens **(15)** accessibles chacun par une fenêtre d'accès **(28)** aménagée dans le fond **(3)** et/ou la paroi **(6)** de la boîte **(1).**

## Patentansprüche

1. Aussparungsgehäuse, das dazu bestimmt ist, in der Verschalung einer Betonplatte, für das Einbetten von Rohrleitungen in die Platte, angeordnet zu werden, wobei dieses Gehäuse in Form eines Hohlkörpers (2) vorliegt, der umfasst:
- einen Boden (3), der außen mit wenigstens drei Füßen (4) zur Anlage an der Verschalung (C) versehen ist,
- eine Seitenwand (6), die von dem Boden (3) aus nach oben verläuft und mit Durchgangsmitteln (11) für wenigstens eine Hülse (12) zum Schutz einer Rohrleitung versehen ist, wobei diese Seitenwand gegenüber dem Boden eine Öffnung (8) begrenzt, die dazu bestimmt ist, durch einen Deckel (9) verschlossen zu werden,
- eine Vorrichtung (13) zum Ankoppeln des Gehäuses an eine Haltestruktur (14), und
- ein System zum Herausziehen des in den Beton eingebetteten Gehäuses,
**dadurch gekennzeichnet, dass** das System (17) zum Herausziehen des in den Beton eingebetteten Gehäuses (1) umfasst:
- für jeden Fuß ein System (18) zum Lösen des Gehäuses (1) von den Füßen (4), die dazu bestimmt sind, in der Betonplatte eingebettet zu bleiben, wobei das Lösesystem (18) für jeden Fuß (4) einen Zapfen (21), der sich außen von dem Boden (3) des Gehäuses aus erstreckt, und einen einen Fuß bildenden röhrenförmigen Schaft umfasst, der an einem Ende (4₁) geschlossen und an dem anderen Ende (4₂) offen ist, um auf den Zapfen aufgesteckt zu werden und an dem Boden des Gehäuses in Anschlag zu gelangen, und
- ein System (19) zum Aufheben der Kopplung des Gehäuses gegenüber der Haltestruktur (14).

2. Aussparungsgehäuse nach Anspruch 1, **dadurch gekennzeichnet, dass** jeder Fuß (4) ausgehend von seinem offenen Ende (4₂) mit einem Bund (24) zur Anlage an dem Boden des Gehäuses versehen ist.

3. Aussparungsgehäuse nach Anspruch 1, **dadurch gekennzeichnet, dass** das System zum Aufheben (19) der Kopplung über das Innere des Gehäuses (1) zugänglich ist.

4. Aussparungsgehäuse nach Anspruch 3, **dadurch gekennzeichnet, dass** das Aufhebungssystem (19) wenigstens ein in dem Boden und/oder der Wand des Gehäuses angeordnetes Zugangsfenster (28) umfasst, das an einem Kopplungsbindeglied (15) ausmündet.

5. Aussparungsgehäuse nach Anspruch 4, **dadurch gekennzeichnet, dass** jedes Fenster (28) an einem Kopplungsring (16) ausmündet, der dazu eingerichtet ist, sich im Abstand vom Boden und/oder von der Wand des Gehäuses zu erstrecken, um den Durchgang eines Kopplungsbindegliedes (15) sicherzustellen.

6. Aussparungsgehäuse nach einem der Ansprüche 1 bis 5, **dadurch gekennzeichnet, dass** die Seitenwand (6) eine in Richtung des Bodens (3) konvergente verjüngte Form aufweist.

7. Aussparungsgehäuse nach einem der Ansprüche 1 bis 6, **dadurch gekennzeichnet, dass** der Boden (3) des Gehäuses (1) eine Viereckform aufweist und mit einem Fuß (4) in der Mitte sowie an jeder seiner Ecken (4) ausgestattet ist.

8. Aussparungsgehäuse nach einem der Ansprüche 1 bis 7, **dadurch gekennzeichnet, dass** es wenigstens ein Verbindungssystem (35) zwischen zwei nebeneinander angeordneten Gehäusen umfasst, wobei das Verbindungssystem (35) eine Verbindungsstange (36) mit zwei zu den beiden Gehäusen gehörenden Füßen (4) umfasst.

9. Verfahren zur Einbettung verschiedener Rohrleitungen in eine Betonplatte (31), das die folgenden Schritte umfasst:
- Anordnen wenigstens eines Einbaugehäuses (1) nach einem der Ansprüche 1 bis 8 in der Verschalung derart, dass die Füße (4) des Gehäuses in Anlage an dem Boden der Verschalung (C) platziert werden,
- Ankoppeln des Gehäuses (1) an eine Haltestruktur (14),
- Einführen wenigstens einer Hülse (12) zum Schutz einer Rohrleitung in das Gehäuse (1) über die Durchgangsmittel (11), welche die Seitenwand (6) des Gehäuses aufweist,
- Verschließen des Gehäuses (1) mittels eines Deckels (9),
**dadurch gekennzeichnet, dass** es nach dem Gießen des Betons und dessen Verfestigung sowie dem Öffnen des Gehäuses darin besteht:
- die Kopplung des Gehäuses (1) gegenüber der Haltestruktur (14) aufzuheben, und
- eine Zugkraft an dem Gehäuse (1) sicherzustellen, um das Lösen des Gehäuses (1) von den Füßen (4), die in dem Beton verankert bleiben, zu gewährleisten.

10. Einbettungsverfahren nach Anspruch 9, **dadurch gekennzeichnet, dass** es darin besteht, die Kopplung des Gehäuses (1) dadurch aufzuheben, dass Bindeglieder (15), die jeweils über ein in dem Boden (3) und/oder der Wand (6) des Gehäuses (1) angeordnetes Zugangsfenster (28) zugänglich sind, durchtrennt werden.

## Claims

1. A box-out formwork box for placing in the formwork of a concrete slab in order to incorporate pipework in the slab, the box being in the form of a hollow body (2) comprising:
a bottom (3) provided externally with at least three legs (4) for bearing against the formwork (C);
· a side wall (6) extending up from the bottom (3) and provided with sheath-passing means (11) for passing at least one pipework protection sheath (12), the side wall defining an opening (8) remote from the bottom for closing by a lid (9);
. an attachment device (13) for attaching the box to a holder structure (it4); and
· an extractor system for extracting the box when it is incorporated in the concrete;
the box (1) being **characterized in that** the extractor system (17) for extracting it when it is incorporated in the concrete comprises:
· for each leg, a separator system (18) for separating the box (1) from the legs (4) that are to remain incorporated in the concrete slab, the separator system (18) comprising, for each leg (4), a stud (21) that extends outwards from the bottom (3) of the box and a tubular cylinder forming a leg, the leg being closed at one end (4₁) and open at the other end (4₂) in order to be engaged on the stud and come into abutment against the bottom of the box; and
· an elimination system (19) for eliminating the attachment of the box relative to the holder structure (14).

2. A box according to claim 1, **characterized in that** each leg (4) is provided from its open end (4₂) with a shoulder (24) for bearing against the bottom of the box.

3. A box according to claim 1, **characterized in that** the elimination system (19) for eliminating the attachment is accessible from the inside of the box (1).

4. A box according to claim 3, **characterized in that** the elimination system (19) includes at least one access window (28) arranged in the bottom and/or the wall of the box, the window leading to an attachment tie (15).

5. Box according to claim 4, **characterized in that** each window (28) leads to an attachment ring (16) arranged to extend at a distance from the bottom and/or the wall of the box in order to pass an attachment tie (15).

6. A box according to any one of claims 1 to 5, **characterized in that** the side wall (6) presents a tapering shape converging towards the bottom (3).

7. A box according to any one of claims 1 to 6, **characterized in that** the bottom (3) of the box (1) presents the shape of a quadrilateral and is fitted with one leg (4) in the center and one leg at each of its corners (4).

8. A box according to any one of claims 1 to 7, **characterized in that** it includes at least one assembly system (35) for assembling together two boxes arranged side-by-side, the assembly system (35) comprising a connection bar (36) having two legs (4) belonging to the two boxes.

9. An incorporation method for incorporating a variety of pipework in a concrete slab (31), the method comprising the following steps:
· placing in the formwork at least one box-out formwork box (1) according to any one of claims 1 to 8, in such a manner as to place the legs (4) of the box to bear against the bottom of the formwork (C);
· attaching the box (1) to a holder structure (14);
· inserting at least one pipework protection sheath (27) inside the box (1) via the sheath-passing means (11) provided in the side wall (6) of the box; and
· closing the box (1) by means of a lid (9);
the method being **characterized in that** it consists, after casting the concrete, in allowing the concrete to solidity, and opening the box:
· in eliminating the attachment of the box (1) relative to the holder structure (14); and
· in applying a traction force on the box (1) for separating the box (1) from the legs (4) that remain anchored in the concrete.

10. An incorporation method according to claim 9, **characterized in that** it consists in eliminating the attachment of the box (1) by cutting ties (15), each accessible via an access window (28) arranged in the bottom (3) and/or the wall (6) of the box (1).
